# EUROPÄISCHE PATENTSCHRIFT

(11) **EP 0 810 942 B1**
(45) Veröffentlichungstag und Bekanntmachung des Hinweises auf die Patenterteilung: **01.12.1999**
(21) Anmeldenummer: 96903891.8
(22) Anmeldetag: 16.02.1996
(51) Int. Cl.: B61L 17/00, B61B 1/00

(54) **VERFAHREN ZUM BILDEN EINES ERSATZWERTES FÜR EINE LAUFBESTIMMENDE EIGENSCHAFT VON WAGEN AUF EINER RANGIERANLAGE**
PROCESS FOR FORMING A SUBSTITUTE VALUE FOR A RUN-DETERMINING PROPERTY OF WAGONS IN A SHUNTING FACILITY
PROCEDE PERMETTANT D'ETABLIR UNE VALEUR DE SUBSTITUTION POUR UNE CARACTERISTIQUE DETERMINANT LE ROULEMENT DE WAGONS D'UNE INSTALLATION DE TRIAGE

(30) Priorität: 24.02.1995 DE 19507932
(43) Veröffentlichungstag der Anmeldung: 10.12.1997
(73) Patentinhaber: SIEMENS AKTIENGESELLSCHAFT, 80333 München (DE)
(72) Erfinder: ENNULAT, Dietrich, D-38120 Braunschweig (DE); GOTTSCHALK, Achim, D-38889 Blankenburg (DE); JOBST, Wilfried, D-38889 Blankenburg (DE); TALKE, Wolfgang, D-38889 Blankenburg (DE)
(86) Internationale Anmeldenummer: DE9600292
(87) Internationale Veröffentlichungsnummer: WO9626094

(56) Entgegenhaltungen:
- DE-A- 1 530 315
- DE-A- 2 150 833
- DE-A- 3 124 428
- DE-A- 4 214 541
- DE-A- 4 230 061

## Beschreibung

Die Erfindung liegt auf dem Gebiet der Rangiertechnik und betrifft ein Verfahren zum Bilden eines Ersatzwertes für eine laufbestimmende Eigenschaft von Wagen auf einer Rangieranlage, bei dem ausgehend von zumindest einem archivierten Langzeitmittelwert für die laufbestimmende Eigenschaft unter Auswertung von aus aktuellen Wagenlaufen gewonnenen Meßwerten ein nachgeführter Langzeitmittelwert erzeugt wird. Auf Rangier- oder Ablaufanlagen werden ursprüngliche Zugverbände beispielsweise gemäß einer Zerlegeliste aufgelöst und durch vorgabengemäßen Einlauf vereinzelter Wagen oder Wagengruppen in verschiedene Richtungsgleise zu neuen Wagengruppen oder Zügen zusammengestellt. Für einen automatisierten Betrieb kommt der Beherrschung des Laufverhaltens der frei ablaufenden Wagen und dem möglichst kuppelreifen Beilaufen mit zulässiger Auflaufgeschwindigkeit besondere Bedeutung zu. Für eine optimale Einwirkung der Steuerungs- und Bremseinrichtungen der Rangieranlage müssen laufbestimmende Eigenschaften des jeweils ablaufenden Wagens oder der Wagengruppe möglichst realitätsnah prognostiziert werden.

Aus dem Aufsatz "Die Systemlösung GERA", K. Bochmann, Transport- und Umschlagtechnik, Folge 53/1993 ist es bekannt, für eine derartige Prognose den jeweils ablaufenden Wagen zu identifizieren und sein Laufverhalten beispielsweise durch Messung der Geschwindigkeit und der Radlasten vorherzubestimmen.

Eine besondere Problematik ergibt sich, wenn für den aktuellen Ablauf wagenindividuelle Meßwerte nicht zur Verfügung stehen. Beispielsweise kann eine ablaufende Wagengruppe beim Überschreiten einer maximalen Gruppenlänge zwar in ihrer Zusammensetzung noch identifiziert werden, jedoch können zur Laufeigenschaftenermittlung notwendige Messungen nicht mehr ausführbar sein. Zur Gewährleistung zufriedenstellender Ablaufergebnisse müssen in einem derartigen Fall Ersatzwerte bereitgestellt und entsprechend den jeweils aktuellen Umgebungsbedingungen nachgeführt (adaptiert) werden.

In diesem Zusammenhang ist aus dem genannten Aufsatz "Die Systemlösung GERA" ein Verfahren der eingangs genannten Art bekannt, das die Möglichkeit einer manuellen Anpassung an umweltabhängige Bedingungen und damit einer Nachführung archivierter Langzeitmittelwerte bietet. Dazu ist eine Einstufung der aktuellen Meßwerte in eine von mehreren zur Auswahl stehenden Umgebungsbedingungen möglich, die bis auf weiteres auch für alle nachfolgend ablaufenden Wagen gilt. Dies erfordert eine qualifizierte Einschätzung und Überwachung der Umgebungsbedingungen (beispielsweise bei einsetzendem Regen) durch eine Bedienperson. Zur Vermeidung systematischer Fehler bei späteren Abläufen bei nunmehr wieder ursprünglichen Umgebungsbedingungen (beispielsweise Abtrocknen der Gleise nach einem Regenschauer) müssen diese erkannt und gewissenhaft dem System eingegeben werden. Wie aus den nachgeführten Langzeitmittelwerten die Ersatzwerte gebildet werden, wird in dem genannten Aufsatz nicht näher beschrieben.

Die Aufgabe der Erfindung besteht daher in der Schaffung eines Verfahrens zum Bilden eines Ersatzwertes für eine laufbestimmende Eigenschaft von Wagen auf einer Rangieranlage, das selbsttätig einen ungewollten langfristigen Einfluß kurzzeitig infolge veränderter Umgebungsbedingungen nachgeführter Langzeitmittelwerte vermeidet.

Diese Aufgabe wird bei einem Verfahren der eingangs genannten Art erfindungsgemäß dadurch gelöst, daß der Ersatzwert anteilig aus dem archivierten Langzeitmittelwert und dem nachgeführten Langzeitmittelwert gebildet wird und daß der Anteil des nachgeführten Langzeitmittelwerts mit zunehmendem Alter der letzten Nachführung selbsttätig geringer bemessen wird. Ein wesentlicher Vorteil des erfindungsgemäßen Verfahrens besteht darin, daß infolge schlagartig, kurzzeitig veränderter Umgebungsbedingungen erheblich von dem archivierten Langzeitmittelwert abweichende Meßwerte durch die in Abhängigkeit von dem Meßwertalter (Nachführungszeitpunkt) zunehmend geringer bemessene Gewichtung nur eine vorübergehende starke Abweichung des nachgeführten von dem archivierten Langzeitmittelwert bewirken. Da der Ersatzwert zumindest anteilig aus dem archivierten Langzeitmittelwert gebildet wird, besteht auch bei kurzzeitig extrem fehlerhaften Meßwerten eine zuverlässige Rückführung zu "Normalwerten". Das erfindungsgemäße Verfahren vermeidet selbstregulierend, daß eine infolge kurzfristiger Umgebungsbedingungsänderungen notwendige Nachführung des Langzeitmittelwertes zu einem späteren Zeitpunkt eine ungewollte realitätsferne Bildung des Ersatzwertes zur Folgen haben kann. Dies ist insbesondere bei der Wiederaufnahme des Betriebs nach einer längeren Betriebspause vorteilhaft, während der sich die ursprünglichen Umgebungsbedingungen erheblich verändert haben könnten.

Der nachgeführte Langzeitmittelwert kann grundsätzlich in bekannter Weise dadurch erzeugt werden, daß die aktuellen Meßwerte im Verhältnis zur Anzahl der mittelwertbildenden Gesamtwerteanzahl in den archivierten oder gemaß früherer Meßwerte schon nachgeführten Langzeitmittelwert eingehen. Allerdings finden dabei die durch die Meßwerte repräsentierten Änderungen nur einen vergleichsweise langsamen Niederschlag in dem Langzeitmittelwert. Deshalb kann bevorzugt vorgesehen werden, daß die aktuellen Meßwerte mit einer stärkeren (als ihrem Verhältnis zur Gesamtwerteanzahl entsprechenden) Gewichtung in den nachgeführten Langzeitmittelwert eingehen. Dies kann beispielsweise dadurch erfolgen, daß die Abweichung einer Anzahl aktueller Meßwerte von dem nachgeführten Langzeitmittelwert bestimmt und als Korrekturgröße dem Langzeitmittelwert zur Nachführung aufgeschlagen wird.

Die Bestimmung des Rollwiderstandes ist für sich bekannt und beispielsweise in der DE-OS 22 46 306 und der DE-A1 42 14 541 beschrieben. Erfahrungsgemäß sind laufbestimmende Eigenschaften von Wagen erheblich von der Temperatur abhängig. Es ist daher für sich beispielsweise aus der DE-A1 42 14 541 bekannt, für eine laufbestimmende Eigenschaft (z. B. für den Rollwiderstand eines Wagens) archivierte Langzeitmittelwerte oder Startwerte in Abhängigkeit von der Temperatur zu ermitteln. Diesbezüglich sieht eine vorteilhafte Weiterbildung des erfindungsgemäßen Verfahrens vor, daß Langzeitmittelwerte für unterschiedliche Temperaturen ermittelt und archiviert werden und daß zu Verfahrensbeginn der der herrschenden Temperatur entsprechende archivierte Langzeitmittelwert bereitgestellt wird.

Ein besonders praxisnahes Verhältnis der Anteile von archiviertem und nachgeführtem Langzeitmittelwert findet bei der Bildung eines Ersatzwertes nach dem erfindungsgemäßen Verfahren bevorzugt dadurch seinen Niederschlag, daß der Anteil des nachgeführten Langzeitmittelwerts während einer ersten Zeitdauer konstant und während einer anschließenden zweiten Zeitdauer bis auf Null abnehmend bemessen wird, wobei der Anteil des archivierten Langzeitmittelwertes entsprechend zunehmend bemessen wird. Bevorzugt wird der Anteil der Langzeitmittelwerte entsprechend der aktuellen Temperatur bereitgestellt.

Eine besonders bevorzugte Anwendung des erfindungsgemäßen Verfahrens ist das Aktualisieren von Ersatzwerten für die Rollwiderstandskraft (FACHS) einer rollenden Achse. Die Rollwiderstandskraft ist nämlich weitestgehend beladungsunabhängig und daher wagenspezifisch charakteristisch. Unter der Rollwiderstandskraft ist das Produkt des Rollwiderstandes (wr) mit dem auf die Anzahl (n) der Achsen pro Wagen oder Wagengruppe normierten Gesamtgewicht (Gges) gemäß der Gleichung$\text{FACHS =} \frac{\text{1}}{\text{n}} \text{* wr * Gges zu verstehen.}$

Die Erfindung wird nachfolgend anhand einer Zeichnung weiter erläutert; es zeigen:
Figur 1 schematisch eine Ablaufanlage,
Figur 2 wesentliche Schritte des erfindungsgemäßen Verfahrens und
Figur 3 die Bildung von Ersatzwerten.

Nach Figur 1 umfaßt eine bei der Temperatur T1 betriebene Rangieranlage 1 einen Ablaufberg 2 und einen talwärts gerichteten Ablaufbereich 3, der in Richtungsgleise RG1, RG2, RG1 und RG4 verzweigt. Ein Zug oder eine Wagengruppe 10 wird von einer Abdrücklokomotive 11 derart bergaufwärts geschoben, daß eine Vielzahl einzelner Wagen Wi (explizit sind Wagen W1,W2,W17,W18,W19 und W20 gezeigt) oder Wagengruppen sukzessive in den freien Ablauf gelangt. In der in Figur 1 gezeigten Situation befindet sich der Wagen W1 in freiem Ablauf im Talbereich 3 und durchlauft eine Erkennungszone EKZ, in der beispielsweise die Achskonfiguration (Anzahl, Anordnung, Verteilung der Achsen) bestimmt und die Laufzeiten der Wagenachsen in einer Meßstrecke gemessen werden. Aus den Laufzeiten der Wagenachsen ist gemaß der DE-A1-42 14 541 oder dem Aufsatz "Neues Verfahren zur Laufwiderstandsermittlung in beliebigen Profilen", S + D , 86 (1994)4, Seiten 123 ff., der Rollwiderstand und durch Gewichtsmessung daraus gemäß Gleichung (1) die Rollwiderstandskraft einer rollenden Achse FACHS bestimmbar. Diese Laufeigenschaft jedes Wagens Wi ist durch einen Meßwert MWi repräsentiert. Die Meßwerte MWi dienen in bekannter Weise zur Steuerung einer in Ablaufrichtung nachfolgenden Talbremse TB, die eine vorgegebene Auslaufgeschwindigkeit je nach vorgesehenem Richtungsgleis zuläßt.

Richtungsgleisbremsen RB1 bis RB4 werden gemäß den Meßwerten MWi gesteuert, um bei möglichst hoher Gleisfüllung ein kuppelreifes Beilaufen zu erreichen.

Die dem ablaufenden Wagen Wi zugeordneten Meßwerte MWi werden gemäß Figur 2 in einen FIFO-Speicher SP mit 20 Speicherzellen seriell eingeschrieben, so daß jeweils die letzten 20 Meßwerte MW1 bis MW20 in dem Speicher SP vorhanden sind. Bei Verfahrensbeginn z.B. bei Inbetriebnahme der Rangieranlage werden archivierte Langzeitmittelwerte ALM1 bis ALM3 herangezogen. Diese sind vorab (OFF-Line) für unterschiedliche Temperaturen T1, T2, T3 klassenindividuell ermittelt und gespeichert worden. Im vorliegenden Beispiel wird der archivierte Langzeitmittelwert ALM1 herangezogen (Pfeil PO), da auf der Rangieranlage die Temperatur T1 (Figur 1) herrscht. Die Langzeitmittelwerte ALM1 bis ALM3 dienen zur Bildung von Ersatzwerten EW und werden nun unter Berücksichtigung der aktuellen Abläufe bzw. deren Meßwerte MWi nachgeführt. Um deren Alter bei der nachfolgend näher erläuterten Nachführung (Adaptation) der nachgeführen Langzeitmittelwerte NLM1 bis NLM3 zu berücksichtigen, wird jeder Meßwert MWi mit einem Zeitstempel versehen, der die Zeit ti der Meßwertaufnahme angibt.

Zur kurzfristigen Nachführung des Langzeitmittelwerts NLM1 werden die 20 letzten Meßwerte MW20 bis MW1 mit dem nachgeführten - bei Verfahrensbeginn also z.B. mit dem archivierten Langzeitmittelwert ALM1 oder einem bisher nachgeführten Langzeitmittelwert NLM1 - verglichen. Entsprechend nachgeführte Langzeitmittelwerte für die Temperaturen T2, T3 sind mit NLM2, NLM3 bezeichnet. Die Bereitstellung des im vorliegenden Fall benötigten Langzeitmittelwerts NLM1 ist in Figur 2 durch den Pfeil P1 symbolisiert. Zur Erkennung von extremen Meßwertausreißern kann jede dabei ermittelte Abweichung Δ1 bis Δ20 (allgemein Δi) in einem ersten Vergleich VGL1 daraufhin überprüft werden, ob sie innerhalb eines Toleranzbereichs liegt. Dazu wird jeweils der Betrag der Abweichung Δi in bezug auf einen ersten Schwellwert S1 bestimmt. Ist der Betrag kleiner (N) als der Schwellwert S1, wird die jeweilige Abweichung Δi bei einer nachfolgenden Mittelwertbildung MWB berücksichtigt. In dem vorliegenden Beispiel sei nur der Betrag der Abweichung Δ17 größer als der Schwellwert S1, so daß nur die Abweichung Δ17 als Meßwertausreißer unberücksichtigt bleibt. Aus den übrigen Abweichungen Δ1 bis Δ16 und Δ18 bis Δ20 wird gemäß der Gleichung$\text{AWM =} \frac{\text{1}}{\text{n}} \text{i} \text{=1} \text{n} \text{Δ} \text{i}$ der Mittelwert der Abweichungen (Abweichungsmittelwert) AWM gebildet. Wegen der Nichtberücksichtigung der Abweichung Δ17 beträgt n = 19.

Der Abweichungsmittelwert AWM kann dem bisherigen nachgeführten Langzeitmittelwert NLM1 mit einem Gewichtungsfaktor α aufgeschlagen werden, der den kurzfristigen Einfluß der Meßwertabweichungen einstellbar macht. Durch die unmittelbare Aufschaltung des Abweichungsmittelwertes AWM ist eine sprunghafte und sofortige Nachführung (Adaptation) des nachgeführten Langzeitmittelwertes NLM1 erreicht. Alternativ kann beim Einschreiben eines neuen Meßwertes MW21 aufgrund eines Ablaufs eines weiteren nicht dargestellten Wagens der älteste Meßwert MW1 aus dem Speicher SP ausgelesen und wie durch den mit P2 bezeichneten Pfeil angedeutet zur Nachführung dem Langzeitmittelwert NLM1 zugeschlagen werden. Der Meßwert MW1 ginge dabei entsprechend seiner Wichtung, die sich aus der Gesamtzahl der berücksichtigten Werte bei der klassischen Langzeitmittelwertbildung ergibt, in den nachgeführten Langzeitmittelwert ein. Entsprechend würde der Meßwert MW2 usw. in den nachgeführten Langzeitmittelwert eingehen, wenn weitere neue Meßwerte in den Speicher SP eingeschrieben werden würden. Der Meßwert MW1, MW2 usw. kann vorzugsweise auch gänzlich ohne Einfluß bleiben, wenn anhand seines Zeitstempels t1,t2 die Überschreitung eines höchstzulässigen Alters von z. B. 12 Stunden erkannt wird.

Sofern Meßwerte des aktuellen Ablaufs z. B. infolge eines Meßwertausfalls oder nicht individuell meßbarer (zu langer) Wagengruppen nicht zur Verfügung stehen und damit nicht zur Steuerung der rangiertechnischen Anlage genutzt werden können, wird unter Zugrundelegung des nachgeführten Langzeitmittelwerts NLM1 und des archivierten Langzeitmittelwerts ALM1 ein Ersatzwert EW gebildet. Um das Alter des nachgeführten Langzeitmittelwertes NLM1 zu berücksichtigen, wird auch dieser mit einen Zeitstempel versehen, der den Zeitpunkt t20 der letzten Nachführung (Adaptation) AD bzw. des letzten berücksichtigten Meßwertes MW20 wiedergibt. Wie in Figur 2 angedeutet und in Figur 3 explizit dargestellt, wird der Ersatzwert EW anteilig aus dem archivierten Langzeitmittelwert ALM1 und dem nachgeführten Langzeitmittelwert NLM1 gebildet.

In einem ersten Beispiel gemäß Figur 3 soll für einen aktuellen Ablauf eines Wagens mangels realer Meßwerte ein Ersatzwert EW gebildet werden. Es sei angenommen, daß der Wagen zu einem Zeitpunkt t abläuft, der genau eine Stunde ($\text{ta = 1h}$) nach dem Zeitpunkt t20 liegt, zu dem der letzte Meßwert MW20 aufgenommen wurde. Der Anteil AN des nachgeführten Langzeitmittelwertes NLM1 wird gemäß Figur 3 in einem ersten Zeitraum von 3 Stunden konstant bemessen und beträgt 60 %. Demgemäß wird der Ersatzwert EW zu 60 % aus dem nachgeführten Langzeitmittelwert NLM1 und zu 40 % aus dem archivierten Langzeitmittelwert ALM1 gebildet. In einem weiteren Beispiel läuft ein Wagen zu einem späteren Zeitpunkt $\text{tb = 6h}$ nach dem Zeitpunkt t20 ab; der Anteil AN nimmt in dem Zeitraum von 3 bis 12 Stunden linear von 60 % auf 0 % ab. In dem zweiten Beispiel wird der Anteil AN daher zu 40 % bemessen. Der zweite Ersatzwert EW' ist somit nur noch zu 40 % von dem nachgeführten Langzeitmittelwert NLM1 und zu 60 % von dem archivierten Langzeitmittelwert ALM1 bestimmt.

Aufgrund der in Figur 3 nur beispielhaft grafisch dargestellten Abnahme des Anteils AN des nachgeführten Langzeitmittelwertes in Abhängigkeit seines Alters bei der Bildung des Ersatzwertes dominiert insbesondere nach einer längeren Betriebspause wieder der vorab im OFF-Line-Betrieb ermittelte und empirisch gestützte archivierte Langzeitmittelwert. Dadurch wird vorteilhafterweise vermieden, daß das Verfahren bei zwischenzeitlicher Änderung der Umgebungsbedingungen zum anderen - als dem zuvor durch die Meßwerte MWi repräsentierten - Extrem (z. B. Trockenheit nach starkem Regen) zumindest zunächst unzulässig stark von der Realität abweichende Ersatzwerte bildet.

## Patentansprüche

1. Verfahren zum Bilden eines Ersatzwertes (EW) für eine laufbestimmende Eigenschaft (FACHS) von Wagen (Wi) auf einer Rangieranlage (1),
- bei dem ausgehend von zumindest einem archivierten Langzeitmittelwert (ALM1) für die laufbestimmende Eigenschaft (FACHS) unter Auswertung von aus aktuellen Wagenläufen gewonnenen Meßwerten (MWi) ein nachgeführter Langzeitmittelwert (NLM1) erzeugt wird,
**dadurch gekennzeichnet, daß**
- der Ersatzwert (EW) anteilig aus dem archivierten Langzeitmittelwert (ALM1) und dem nachgeführten Langzeitmittelwert (NLM1) gebildet wird und daß
- der Anteil des nachgeführten Langzeitmittelwerts (NLM1) mit zunehmendem Alter der letzten Nachführung selbsttätig bemessen wird.

2. Verfahren nach Anspruch 1,
**dadurch gekennzeichnet, daß**
Langzeitmittelwerte (ALM1 bis ALM3) für unterschiedliche Temperaturen (T1 bis T3) ermittelt und archiviert werden und daß zu Verfahrensbeginn der der herrschenden Temperatur (T1) entsprechende archivierte Langzeitmittelwert (ALM1) bereitgestellt wird.

3. Verfahren nach Anspruch 1 oder 2,
**dadurch gekennzeichnet, daß**
der Anteil (AN) des nachgeführten Langzeitmittelwerts (NLM1) während einer ersten Zeitdauer konstant und während einer anschließenden zweiten Zeitdauer bis auf Null abnehmend bemessen wird, wobei der Anteil (AN) des archivierten Langzeitmittelwertes (ALM1) entsprechend zunehmend bemessen wird.

4. Verfahren nach Anspruch 3,
**dadurch gekennzeichnet, daß**
der Anteil (AN) der archivierten Langzeitmittelwerte (ALM1 bis ALM3) entsprechend der aktuellen Temperatur (T1) bereitgestellt wird.

## Claims

1. Method for forming a substitute value (EW) for a run-determining property (FACHS) of wagons (Wi) in a shunting facility (1),
- in which an adapted long-term mean value (NLM1) is generated using mean values (MWi) obtained from current wagon runs starting from at least one archived longterm mean value (ALM1) for the run-determining property (FACHS),
characterized in that
- the substitute value (EW) is formed proportionally from the archived long-term mean value (ALM1) and the adapted long-term mean value (NLM1), and in that
- the proportion of the adapted long-term mean value (NLM1) is reduced automatically with the increasing age of the last adaptation.

2. Method according to Claim 1, characterized in that long-term mean values (ALM1 to ALM3) are determined and archived for different temperatures (T1 to T3), and in that the archived long-term mean value (ALM1) corresponding to the prevailing temperature (T1) is provided at the start of the method.

3. Method according to Claim 1 or 2, characterized in that the proportion (AN) of the adapted long-term mean value (NLM1) is constant during a first time period and decreases down to zero during a subsequent second time period, the proportion (AN) of the archived long-term mean value (ALM1) increasing correspondingly.

4. Method according to Claim 3, characterized in that the proportion (AN) of the archived long-term mean values (ALM1 to ALM3) is provided in accordance with the current temperature (T1).

## Revendications

1. Procédé de formation d'une valeur de substitution (EW) pour une caractéristique (FACHS) déterminant le roulement de wagons (Wi) sur une installation (1) de triage,
dans lequel on produit à partir d'au moins une valeur moyenne (ALM1) archivée de longue durée de la caractéristique (FACHS) déterminant le roulement, une valeur moyenne (NLM1) de longue durée adaptée en exploitant des valeurs (MWi) de mesure obtenues à partir des roulements actuels de wagons
caractérisé en ce que
- on forme la valeur de substitution (EW) proportionnellement à la valeur moyenne (ALM1) de longue durée archivée et à la valeur moyenne (NLM1) de longue durée adaptée et en ce que
- la proportion de la valeur moyenne (NLM1) de longue durée adaptée est rendue automatiquement plus petite au fur et à mesure que l'ancienneté de la dernière adaptation augmente.

2. Procédé suivant la revendication 1,
caractérisé en ce que l'on détermine et on archive des valeurs moyennes (ALM1 à ALM3) de longue durée pour des températures (T1 à T3) différentes et en ce qu'au début du procédé, on met à disposition la valeur moyenne (ALM1) de longue durée archivée correspondant à la température qui règne.

3. Procédé suivant la revendication 1 ou 2,
caractérisé en ce que la proposition (AN) de la valeur moyenne (NLM1) de longue durée adaptée est prise comme constante pendant une première durée et comme décroissante jusqu'à zéro pendant une deuxième durée venant ensuite, la proportion (AN) de la valeur moyenne (ALM1) de longue durée archivée étant prise croissante de manière correspondante.

4. Procédé suivant la revendication 3,
caractérisé en ce que la proportion (AN) des valeurs moyennes (ALM1 à ALM3) de longue durée archivées est mise à disposition en fonction de la température (T1) actuelle.
